# EUROPÄISCHE PATENTSCHRIFT

(11) **EP 3 045 641 B1**
(45) Veröffentlichungstag und Bekanntmachung des Hinweises auf die Patenterteilung: **27.03.2019**
(21) Anmeldenummer: 16000546.8
(22) Anmeldetag: 29.06.2011
(51) Int. Cl.: E05F 5/00, E05F 5/02

(54) **DÄMPFVORRICHTUNG FÜR MÖBELTEILE**
DAMPING DEVICE FOR FURNITURE PARTS
DISPOSITIF D'AMORTISSEMENT POUR ELEMENTS DE MEUBLE

(30) Priorität: 23.08.2010 AT 14032010
(43) Veröffentlichungstag der Anmeldung: 20.07.2016
(62) Teilanmeldung aus: 11733549.7
(73) Patentinhaber: Julius Blum GmbH, 6973 Höchst (AT)
(72) Erfinder: Brunnmayr, Harald, 6912 Hörbranz (AT)
(74) Vertreter: Torggler & Hofinger Patentanwälte

(56) Entgegenhaltungen:
- EP-A1- 2 473 693
- WO-A1-2009/094272
- WO-A2-2010/075595
- AT-A1- 506 643

## Beschreibung

Die vorliegende Erfindung bezieht sich auf eine Dämpfvorrichtung zur Dämpfung einer Bewegung eines bewegbar gelagerten Möbelteiles oder eines bewegbar gelagerten Möbelbeschlagbauteiles eines Möbelbeschlages, mit einem in einer Fluidkammer angeordneten Kolben, wobei eine Dämpfwirkung durch eine Relativbewegung zwischen Fluidkammer und Kolben erfolgt und wobei der Kolben am Ende des Dämpfungshubes relativ zur Fluidkammer eine eingedrückte Endstellung einnimmt und wobei die Dämpfvorrichtung zur Deaktivierung der Dämpfungswirkung eine Verriegelungsvorrichtung mit einem manuell oder mit einem Werkzeug zu betätigenden Arretierelement aufweist.

Im Weiteren bezieht sich die Erfindung auf ein Möbelscharnier mit einer Dämpfvorrichtung zum Dämpfen einer Schließbewegung und/oder einer Öffnungsbewegung des Möbelscharniers.

Eine gattungsgemäße Dämpfvorrichtung ist beispielsweise aus der WO 2009/140706 A1 der Anmelderin bekannt geworden, wobei die Dämpfungsfunktion der Dämpfvorrichtung bei Nichtgebrauch über ein manuell zu verstellendes Schaltorgan deaktiviert werden kann. Bei diesem Dokument des Standes der Technik wird gemäß einer Ausführungsvariante der Zylinder des Lineardämpfers über das Schaltorgan arretiert, sodass der Kolben beim Dämpfungshub eine Relativbewegung zum feststehenden Zylinder ausführen kann, wodurch auch eine Dämpfwirkung generiert wird. Zur Deaktivierung der Dämpfungsfunktion wird hingegen das Schaltorgan verstellt, wodurch der Zylinder entriegelt wird. Wenn nun der Dämpfer mit Kraft beaufschlagt wird, so wird der Zylinder innerhalb eines Dämpfergehäuses verfahren, wobei jedoch aufgrund der fehlenden Relativbewegung zwischen Zylinder und Kolben auch keine Dämpfwirkung generiert wird. Nachteilig dabei ist, dass der Bauraum des Dämpfers aufgrund des verfahrbaren Zylinders relativ groß zu dimensionieren ist. Eine Dämpfvorrichtung gemäß dem Oberbegriff offenbart die AT 506 643.

Aufgabe der vorliegenden Erfindung ist es daher, eine Dämpfvorrichtung der eingangs erwähnten Gattung unter Vermeidung des oben genannten Nachteiles anzugeben. Dies wird erfindungsgemäß durch die Merkmale des Patentanspruchs 1 gelöst. Weitere vorteilhafte Ausgestaltungen der Erfindung sind in den abhängigen Unteransprüchen angegeben.

Gemäß der Erfindung ist also vorgesehen, dass durch das Arretierelement der Verriegelungsvorrichtung - welches manuell und/oder mit einem Werkzeug zu betätigen ist - die Relativstellung zwischen der Fluidkammer und dem Kolben in der eingedrückten Endstellung lösbar arretierbar ist.

Auf diese Weise ist es also möglich, die Dämpfvorrichtung im vollständig eingefahrenen Zustand (d.h. wenn sich der Kolben im oder nahe des Bodenbereiches der Fluidkammer befindet) lösbar zu arretieren, wobei die deaktivierte bzw. komprimierte Dämpfvorrichtung eine sehr kompakte und platzsparende Stellung einnehmen kann. Ein Vorteil liegt hierbei darin, dass die deaktivierte Dämpfvorrichtung in ihrer Montagestellung verbleiben kann, wobei ein bewegbares Möbelteil oder bewegbar gelagertes Möbelbeschlagbauteil den eingezogenen Dämpfer nicht beaufschlagen kann.

Die vorgeschlagene Dämpfvorrichtung kann insbesondere im Zusammenhang mit Möbelscharnieren eingesetzt werden, welche einen Scharniertopf aufweisen. Der Scharniertopf ist in bekannter Weise in einer - vorzugsweise kreisförmigen - Möbelstandardbohrung versenkbar. Die Dämpfvorrichtung kann dabei in Montagelage innerhalb des Hohlraumes des Scharniertopfes angeordnet sein, wobei die Dämpfvorrichtung ab einer vorgegebenen Relativstellung des Möbelscharniers von einem in den Scharniertopf eintauchbaren Gelenkhebel des Möbelscharniers beaufschlagbar ist. Die Dämpfvorrichtung kann aufgrund ihrer kompakten Deaktivierungsstellung im Scharniertopf verbleiben und kann in dieser deaktivierten Betriebsstellung auch nicht vom Gelenkhebel beaufschlagt werden. Die Schließbewegung und/oder die Öffnungsbewegung des Möbelscharniers erfolgt daher ungedämpft. Durch eine Verstellung des Arretierelementes ist die Dämpfungsfunktion wieder aktivierbar, indem die Arretierung des in die Fluidkammer vollständig eingefahrenen Kolbens wieder gelöst wird. Die Dämpfvorrichtung kann anschließend - beispielsweise mithilfe einer Rückstellfeder - wieder in eine für den nächsten Dämpfungshub vorgesehene Bereitschaftsstellung rückgestellt werden.

Gemäß einem Ausführungsbeispiel der Erfindung kann vorgesehen sein, dass der Kolben in Montagelage feststehend angeordnet ist und dass die Fluidkammer beim Dämpfungshub relativ zum feststehenden Kolben verschiebbar gelagert ist. Diese Konstruktion hat den Vorteil, dass ein die Fluidkammer aufnehmendes Gehäuse auch als Schieber zur Krafteinleitung verwendet werden kann. Selbstverständlich ist es in mechanischer Umkehr auch möglich, dass die Fluidkammer in Montagelage feststehend angeordnet ist und dass der Kolben beim Dämpfungshub relativ zur feststehenden Fluidkammer verschiebbar gelagert ist.

Gemäß der Erfindung ist vorgesehen, dass das Arretierelement als linear verschiebbarer Schalter mit wenigstens zwei Schaltstellungen ausgebildet ist, wobei in einer ersten Schaltstellung die Dämpfungswirkung der Dämpfvorrichtung aktiviert ist und in einer zweiten Schaltstellung die Dämpfungswirkung der Dämpfvorrichtung deaktiviert ist. In diesem Zusammenhang kann es vorteilhaft sein, wenn die Richtung der Verstellbewegung zwischen der ersten Schaltstellung und der zweiten Schaltstellung des Schalters relativ zur Richtung des Dämpfungshubes quer, vorzugsweise im Wesentlichen rechtwinklig, verläuft. Auf diese Weise kann der Schalter quer zur Längsrichtung der Kolbenstange verstellt werden, ohne dass die Verstellbewegung des Schalters zu einer Relativbewegung zwischen Zylinder und Kolben führt. Ist die Dämpfvorrichtung in einem Scharniertopf eines Möbelscharniers eingesetzt, so kann der Schalter verstellt werden, ohne dass die Dämpfvorrichtung durch die Verstellung des Schalters aus der Montagelage geraten kann. Ein weiterer Vorteil ist der geringe Schaltweg des Schalters, der zur Aktivierung und Deaktivierung der Dämpfungsfunktion erforderlich ist.

Die Fluidkammer kann von einem Innenhohlraum eines Dämpfergehäuses oder vom Innenhohlraum eines Zylinders gebildet werden. Als Dämpfungsfluid kann Luft, Gas oder eine Flüssigkeit eingesetzt werden. Auch ist es möglich, eine Dämpfungswirkung durch Festkörperreibung zu generieren.

Zur Rückstellung der Dämpfvorrichtung in eine für den nächsten Dämpfungshub vorgesehene Bereitschaftsstellung kann es vorteilhaft sein, dass ein Rückstellmechanismus - vorzugsweise mit einer Rückstellfeder - vorgesehen ist, durch den der Kolben - auch nach gelöster Arretierung - wieder in eine ausgefahrene Endstellung relativ zur Fluidkammer bewegbar ist.

Das erfindungsgemäße Möbelscharnier ist durch eine Dämpfvorrichtung der beschriebenen Art gekennzeichnet.

Gemäß einer möglichen Weiterbildung kann vorgesehen sein, dass das Möbelscharnier ein korpusseitiges Anschlagteil und einen damit gelenkig verbundenen Scharniertopf zur Befestigung an Möbelteilen aufweist, wobei die Dämpfvorrichtung in Montagelage im Wesentlichen vollständig innerhalb des Scharniertopfes angeordnet ist oder wobei die Dämpfvorrichtung - bei bereits miteinander gelenkig verbundenen Anschlagteil und Scharniertopf - von oben her in den Scharniertopf einsetzbar und innerhalb des Scharniertopfes anordenbar ist, wobei die Dämpfvorrichtung mit dem Scharniertopf über zusammenwirkende Befestigungsmittel in dieser Montagelage miteinander verbindbar ist.

Weitere Einzelheiten und Vorteile der vorliegenden Erfindung werden anhand der nachfolgenden Figurenbeschreibung erläutert. Dabei zeigt bzw. zeigen:
- Fig.1: eine perspektivische Darstellung eines Möbels mit einer Türe, welche über Möbelscharniere relativ zu einem Möbelkorpus verschwenkbar gelagert ist,
- Fig. 2a, 2b: perspektivische Darstellungen eines Möbelscharniers mit einer im Scharniertopf anzuordnenden Dämpfvorrichtung sowie mit einer im Scharniertopf angeordneten Dämpfvorrichtung,
- Fig. 3a-3c: die Dämpfvorrichtung in einer perspektivischen Darstellung sowie vergrößerte Darstellungen des Arretierelementes in zwei verschiedenen Schaltstellungen,
- Fig. 4a-4c: die Dämpfvorrichtung in einer Explosionsdarstellung, eine vergrößerte Detaildarstellung des Schiebers sowie das Arretierelement in einer perspektivischen Ansicht von unten,
- Fig. 5a-5c: Die Dämpfvorrichtung in verschiedenen Längsschnitten, wobei zeitliche Abfolgen des Arretiervorganges zur Deaktivierung der Dämpfungsfunktion dargestellt sind,
- Fig. 6a, 6b: ein Möbelscharnier mit einer im Scharniertopf integrierten Dämpfvorrichtung sowie eine vergrößerte Detaildarstellung hierzu,
- Fig. 7: die Dämpfvorrichtung mit einem Rückstellmechanismus in einer perspektivischen Schnittdarstellung.

Fig. 1 zeigt eine perspektivische Darstellung eines Möbels 1, wobei ein bewegbares Möbelteil 3 in Form einer Türe 3a über zwei oder mehrere Möbelscharniere 4 relativ zu einem Möbelkorpus 2 verschwenkbar gelagert ist. Die Möbelscharniere 4 weisen in bekannter Weise ein an einem Rahmen 2a zu befestigendes Anschlagteil 5 sowie einen mit dem Anschlagteil 5 schwenkbar verbundenen Scharniertopf 6 auf. Im Innenhohlraum des Scharniertopfes 6 ist jeweils eine (hier nicht ersichtliche) Dämpfvorrichtung gelagert, durch die eine Schließbewegung des Möbelscharniers 4 bis hin zu vollständig geschlossenen Endlage dämpfbar ist. Je nach Größe und Gewicht des bewegbaren Möbelteiles 3 kann die Dämpfleistung der Dämpfvorrichtungen nicht entsprechend angepasst sein, d.h. dass bei zu stark vorhandener Dämpfleistung das bewegbare Möbelteil 3 entweder zu langsam oder gar nicht in die vollständige Schließstellung gelangen kann. Aus diesem Grund kann die Dämpfwirkung der Dämpfvorrichtungen über eine Verriegelungsvorrichtung vollständig deaktiviert werden. Hierbei kann es beispielsweise zweckmäßig sein, die Dämpfwirkung eines ersten Möbelscharniers 4 vollständig zu deaktivieren, während ein zweites Möbelscharnier 4 eine aktive Dämpfwirkung bereitstellt, welche eine gewünschte gedämpfte Schließbewegung des bewegbaren Möbelteiles 3 bis hin zur vollständigen Schließstellung ermöglicht.

Fig. 2a zeigt eine perspektivische Darstellung eines Möbelscharniers 4, wobei der Scharniertopf 6 über zumindest einen Gelenkhebel 7 schwenkbar mit dem Anschlagteil 5 in Form eines Scharnierarmes 5a verbunden ist. Über eine Federvorrichtung 8 kann das Möbelscharnier 4 in die vollständige Schließstellung und/oder in die vollständige Offenstellung bewegt werden. Zur Dämpfung dieser federunterstützten Bewegung in die Endlage(n) ist eine Dämpfvorrichtung 9 vorgesehen, welche ein Gehäuse 12 und einen relativ dazu bewegbaren Schieber 13 aufweist. Die Dämpfvorrichtung 9 ist entweder bereits ab Werk in den Innenhohlraum 10 des Scharniertopfes 6 eingesetzt oder kann in alternativer Weise - bei montiertem Anschlagteil 5 und Scharniertopf 6 - in nachrüstbarer Weise von oben her in den Scharniertopf 6 eingesetzt und innerhalb des Scharniertopfes 6 angeordnet werden, wobei die Dämpfvorrichtung 9 über zusammenwirkende Befestigungsmittel 11a, 11b in dieser Montagelage miteinander lösbar verbindbar sind. Im gezeigten Ausführungsbeispiel weist die Dämpfvorrichtung 9 erste Befestigungsmittel 11a in Form einer Führungsnut auf, welche mit am Scharniertopf 6 angeordneten Befestigungsmitteln 11b in Form eines Befestigungszapfens lösbar verbindbar sind. Die Dämpfvorrichtung 9 weist eine Einführöffnung 14 auf, durch die der Befestigungszapfen 11b in der Führungsnut 11a anordenbar ist. Die Dämpfvorrichtung 9 weist zur Deaktivierung der Dämpfungsfunktion eine Verriegelungsvorrichtung 15 mit einem verstellbaren Arretierelement 15a in Form eines Schalters auf, durch den der Schieber 13 in der vollständig eingedrückten Stellung lösbar arretierbar ist.

Fig. 2b zeigt eine perspektivische Darstellung des Möbelscharniers 4 mit der Dämpfvorrichtung 9 in der Montagestellung. Die Dämpfvorrichtung 9 ist vollständig im Innenhohlraum 10 des Scharniertopfes 6 angeordnet. Bei der Schließbewegung des Möbelscharniers 4 trifft der Gelenkhebel 7 auf den Schieber 13 auf, wodurch der Dämpfungsvorgang eingeleitet wird. Im Zuge der weiteren Schließbewegung kann der Schieber 13 relativ zum Gehäuse 12 in eine vollständige Endlage eingedrückt werden, wobei diese Endlage durch die Verriegelungsvorrichtung 15 lösbar arretierbar ist. Der Schieber 13 ist in der Arretierstellung nicht mehr rückstellbar, wobei also die Dämpfwirkung deaktiviert ist.

Fig. 3a zeigt eine perspektivische Darstellung der Dämpfvorrichtung 9. Diese weist ein Gehäuse 12 und einen relativ dazu verschiebbaren Schieber 13 auf. Die Dämpfvorrichtung 9 ist als Lineardämpfer ausgebildet und umfasst eine Kolbenstange 17, welche mit dem Gehäuse 12 verbunden ist. Bei diesem Ausführungsbeispiel ist also vorgesehen, dass die Kolbenstange 17 (und damit ein mit der Kolbenstange 17 verbundener Kolben) in Montagelage feststehend angeordnet ist, während sich eine im Schieber 13 ausgebildete Fluidkammer relativ zu dieser feststehenden Kolbenstange 17 bewegt. Der Schieber 13 ist als Schiebekeil ausgebildet und weist eine schräge Anschlagfläche 16 auf, welche ab einer vorgegebenen Relativstellung des Möbelscharniers 4 vom Gelenkhebel 7 (Fig. 2b) beaufschlagbar ist. Fig. 3b zeigt eine vergrößerte Detaildarstellung des Arretierelementes 15a, welches als Schalter mit wenigstens zwei Schaltstellungen ausgebildet ist. In einer ersten Schaltstellung (Fig. 3b) ist die Dämpfungswirkung der Dämpfvorrichtung 9 aktiviert, während in einer zweiten Schaltstellung (Fig. 3c) die Dämpfungswirkung der Dämpfvorrichtung 9 deaktiviert ist. Das Gehäuse 12 weist eine Ausnehmung 31 auf, in welcher das Arretierelement 15a bewegbar gelagert ist, wobei das Arretierelement 15a die Ausnehmung 31 durchgreift.

Fig. 4a zeigt die Dämpfvorrichtung 9 in einer Explosionsdarstellung. Im Inneren des Schiebers 13 ist zumindest eine Fluidkammer ausgebildet, in der wenigstens ein (hier nicht ersichtlicher) Kolben mit einer Kolbenstange 17 verschiebbar gelagert ist. Gut erkennbar sind die Befestigungsmittel 11a in Form von beidseitigen Führungsnuten, durch die der Schieber 13 beim Dämpfungshub relativ zu den Befestigungszapfen 11b des Scharniertopfes 6 verschiebbar ist. Durch die Einführöffnung 14 kann der Befestigungszapfen 11b in der Führungsnut 11a angeordnet werden. Das Gehäuse 12 weist ein Lager 18 auf, an dem die Kolbenstange 17 zu befestigen ist. Am Schieber 13 ist ein erstes Feststellelement 19 angeordnet, welches in der eingedrückten Endstellung des Schiebers 13 relativ zu einem am Schalter 15a angeordneten, zweiten Feststellelement 20 feststellbar ist.

Fig. 4b zeigt eine vergrößerte Detaildarstellung des Schiebers 13, an dem ein erstes Feststellelement 19 in Form einer federnden Lasche ausgebildet ist. Fig. 4c zeigt das als Schalter ausgebildete Arretierelement 15a in einer perspektivischen Ansicht von unten. An der Unterseite des Arretierelementes 15a ist ein zweites, im Wesentlichen starres Feststellelement 20 angeordnet, durch welches das erste Feststellelement 19 des Schiebers 13 in der vollständig eingedrückten Endlage des Schiebers 13 feststellbar ist. Vorzugsweise ist vorgesehen, dass das Arretierelement 15a zusammen mit dem Feststellelement 20 einstückig ausgebildet ist. Ein manuell oder mit einem Werkzeug zu betätigender Teil des Arretierelementes 15a ist auf einer ersten Seite der Ausnehmung 30 und das Feststellelement 20 ist auf einer zweiten Seite der Ausnehmung 30 angeordnet.

Fig. 5a-5c zeigen zeitliche Abfolgen der Arretierung zur Deaktivierung der Dämpfwirkung in verschiedenen Querschnitten. In Fig. 5a ist der Schieber 13 erkennbar, in dem eine Fluidkammer 21 ausgebildet ist und in der ein Kolben 22 mit der Kolbenstange 17 gelagert ist, welche im gezeigten Ausführungsbeispiel feststehend angeordnet sind. Bei der Schließbewegung des Möbelscharniers 4 trifft der Gelenkhebel 7 (Fig. 2b) auf die schräge Anschlagfläche 16 des Schiebers 13 auf, woraufhin der Schieber 13 relativ zum feststehenden Kolben 22 verschiebbar ist. Die Dämpfvorrichtung 9 kann auch bei ausgefahrenem Schieber 13 deaktiviert werden, indem zunächst das als Schalter ausgebildete Arretierelement 15a in die entsprechende Deaktivierungsstellung verstellt wird (Fig. 5a). Erkennbar ist das am Schieber 13 angeordnete Feststellelement 19 und das am Schalter 15a angeordnete Feststellelement 20. Beim Dämpfungshub trifft zunächst das am Schieber 13 angeordnete Feststellelement 19 auf das starre Feststellelement 20 des Schalters 15a auf (Fig. 5a), wobei in der Deaktivierungsstellung des Schalters 15a das federnde Feststellelement 19 über das starre Feststellelement 20 hinweg verfahrbar ist, wobei das federnde Feststellelement 19 entgegen der Kraft seiner federnden Wirkung verbiegbar ist und das federnde Feststellelement 19 durch sein anschließendes Wiederaufschnappen relativ zum starren Feststellelement 20 feststellbar ist (Fig. 5c). In Fig. 5c ist also das am Schieber 13 angeordnete Feststellelement 19 arretiert, sodass der Schieber 13 - beispielsweise durch einen Rückstellmechanismus - nicht wieder ausfahrbar ist. Die Dämpfungswirkung der Dämpfvorrichtung 9 ist somit deaktiviert. Durch Überführen des Schalters 15a in eine Aktivierungsstellung wird das Feststellelement 19 wieder freigegeben, sodass der Schieber 13 wieder rückstellbar ist.

Fig. 6a zeigt einen Querschnitt eines Möbelscharniers 4 mit der Dämpfvorrichtung 9 in Montagelage. Das Möbelscharnier 4 weist einen als Scharnierarm 5a ausgebildeten - vorzugsweise L-förmigen - Anschlagteil 5 auf, der über einen Gelenkhebel 7 schwenkbar mit einem Scharniertopf 6 verbunden ist. Der Gelenkhebel 7 ist um eine scharniertopfseitige Drehachse 23 verschwenkbar gelagert. Fig. 6b zeigt eine vergrößerte Detailansicht des in Fig. 6a eingekreisten Bereiches. Gegen Ende der Schließbewegung trifft der Gelenkhebel 7 auf die schräge Anschlagfläche 16 des Schiebers 13 auf und verschiebt diesen relativ zum feststehenden Kolben 22. Der Dämpfungshub der Dämpfvorrichtung 9 verläuft im Wesentlichen rechtwinklig zur Drehachse 23. Durch den Schalter 15a ist der Schieber 13 in der eingedrückten Endstellung relativ zum Gehäuse 12 der Dämpfvorrichtung 9 arretierbar, wodurch die Dämpfungswirkung deaktivierbar ist.

Fig. 7 zeigt die Dämpfvorrichtung 9 in einem Längsschnitt. Innerhalb der Fluidkammer 21 ist der Kolben 22 mit der Kolbenstange 17 gelagert. Erkennbar ist ein außerhalb der Fluidkammer 21 gelegener Rückstellmechanismus 26 in Form zweier Rückstellfedern, welche sich einerseits an Anschlägen 24 des Gehäuses 12, andererseits an Gegenanschlägen 25 des Schiebers 13 abstützen. Durch den Rückstellmechanismus 26 kann der Schieber 13 nach erfolgtem Dämpfungshub wieder in eine für den nächsten Dämpfungshub vorgesehene Bereitschaftsstellung rückgestellt werden. Selbstverständlich ist es auch möglich, eine Rückstellfeder im Inneren der Fluidkammer 21 anzuordnen, welche einerseits am Boden 30 der Fluidkammer 21 und anderseits am Kolben 22 abstützbar ist und so den Kolben 22 wieder in die Bereitschaftsstellung drückt.

Die vorliegende Erfindung beschränkt sich nicht auf das gezeigte Ausführungsbeispiel, sondern erstreckt sich auf alle Varianten und technischen Äquivalente, welche in die Reichweite der nachfolgenden Ansprüche fallen können. Auch sind die in der Beschreibung gewählten Lageangaben, wie z.B. oben, seitlich, usw. auf die unmittelbar dargestellte Figur bezogen und sind bei einer Lageänderung sinngemäß auf die neue Lage zu übertragen.

## Patentansprüche

1. Dämpfvorrichtung (9) zur Dämpfung einer Bewegung eines bewegbar gelagerten Möbelteiles (3) oder eines bewegbar gelagerten Möbelbeschlagbauteiles eines Möbelbeschlages, umfassend:
- ein Gehäuse (12),
- einen relativ zum Gehäuse (12) bewegbaren, insbesondere veschiebbaren, Schieber (13),
- eine Fluidkammer (21), die entweder im Gehäuse oder im Schieber ausgebildet ist,
- einen in der Fluidkammer (21) angeordneten Kolben (22), wobei eine Dämpfwirkung durch eine Relativbewegung zwischen Fluidkammer (21) und Kolben (22) erfolgt und wobei der Kolben (22) am Ende des Dämpfungshubes relativ zur Fluidkammer (21) eine eingedrückte Endstellung einnimmt,
- eine Verriegelungsvorrichtung (15) mit einem manuell oder mit einem Werkzeug zu betätigenden Arretierelement (15a) zur Deaktivierung der Dämpfwirkung, wobei durch das Arretierelement (15a) die Relativstellung zwischen der Fluidkammer (21) und dem Kolben (22) in der eingedrückten Endstellung lösbar arretierbar ist,
- wobei das Gehäuse (12) mit einer Ausnehmung (31) versehen ist, in welcher das Arretierelement (15a) bewegbar gelagert ist,
**dadurch gekennzeichnet, dass** das Arretierelement (15a) die Ausnehmung (31) durchgreift, wobei das Arretierelement (15a) als linear verschiebbarer Schalter mit wenigstens zwei Schaltstellungen ausgebildet ist, wobei in einer ersten Schaltstellung die Dämpfungswirkung der Dämpfvorrichtung (9) aktiviert ist und in einer zweiten Schaltstellung die Dämpfungswirkung der Dämpfvorrichtung (9) deaktiviert ist.

2. Dämpfvorrichtung nach Anspruch 1, **dadurch gekennzeichnet, dass** die Fluidkammer (21) im Schieber (13) ausgebildet ist.

3. Dämpfvorrichtung nach Anspruch 1 oder 2, **dadurch gekennzeichnet, dass** das Arretierelement (15a) genau zwei Schaltstellungen aufweist.

4. Dämpfvorrichtung nach einem der Ansprüche 1 bis 3, **dadurch gekennzeichnet, dass** zum Arretieren der eingedrückten Endstellung ein Feststellelement (20) vorgesehen ist, welches durch das Arretierelement (15a) relativ zur Richtung des Dämpfungshubes, vorzugsweise ausschließlich, quer, vorzugsweise im Wesentlichen rechtwinklig, bewegbar ist, wobei das Feststellelement (20) in der eingedrückten Endstellung des Kolbens (22) mit einem weiteren, am Schieber (13) angeordneten Feststellelement (19) feststellbar ist, wobei vorzugsweise vorgesehen ist, dass das Arretierelement (15a) zusammen mit dem Feststellelement (20) einstückig ausgebildet ist.

5. Dämpfvorrichtung nach Anspruch 4, **dadurch gekennzeichnet, dass** ein manuell oder mit einem Werkzeug zu betätigender Teil des Arretierelementes (15a) auf einer ersten Seite der Ausnehmung (31) und das Feststellelement (20) auf einer zweiten Seite der Ausnehmung (31) angeordnet ist.

6. Dämpfvorrichtung nach Anspruch 4 oder 5, **dadurch gekennzeichnet, dass** das Feststellelement (20) im Wesentlichen starr und das weitere Feststellelement (19) federnd ausgebildet ist.

7. Dämpfvorrichtung nach Anspruch 6, **dadurch gekennzeichnet, dass** das Arretierelement (15a) eine Deaktivierungsstellung aufweist, in der die Dämpfwirkung der Dämpfvorrichtung (9) deaktivierbar ist, wobei in der Deaktivierungsstellung des Arretierelementes (15a) das federnde Feststellelement (19) über das starre Feststellelement (20) hinweg verfahrbar ist, wobei das federnde Feststellelement (19) entgegen der Kraft seiner federnden Wirkung verbiegbar ist und das federnde Feststellelement (19) durch sein anschließendes Wiederaufschnappen relativ zum starren Feststellelement (20) feststellbar ist.

8. Dämpfvorrichtung nach einem der Ansprüche 1 bis 7, **dadurch gekennzeichnet, dass** ein Rückstellmechanismus (26) - vorzugsweise mit zumindest einer Rückstellfeder - vorgesehen ist, durch den der Kolben (22) in eine ausgefahrene Endstellung relativ zur Fluidkammer (21) bewegbar ist.

9. Dämpfvorrichtung nach einem der Ansprüche 1 bis 8, **dadurch gekennzeichnet, dass** der Kolben (22) in Montagelage feststehend angeordnet ist und dass die Fluidkammer (21) beim Dämpfungshub relativ zum feststehenden Kolben (22) verschiebbar gelagert ist.

10. Möbelscharnier mit einer Dämpfvorrichtung nach einem der Ansprüche 1 bis 9.

11. Möbelscharnier nach Anspruch 10, **dadurch gekennzeichnet, dass** das Möbelscharnier (4) ein korpusseitiges Anschlagteil (5) und einen damit gelenkig verbundenen Scharniertopf (6) zur Befestigung an Möbelteilen (2, 3) aufweist, wobei
- die Dämpfvorrichtung (9) in Montagelage im Wesentlichen vollständig innerhalb des Scharniertopfes (6) angeordnet ist
oder wobei
- die Dämpfvorrichtung (9) - bei bereits miteinander gelenkig verbundenen Anschlagteil (5) und Scharniertopf (6) - von oben her in den Scharniertopf (6) einsetzbar und innerhalb des Scharniertopfes (6) anordenbar ist, wobei die Dämpfvorrichtung (9) mit dem Scharniertopf (6) über zusammenwirkende Befestigungsmittel (11a, 11b) in dieser Montagelage miteinander verbindbar ist,
wobei vorzugsweise vorgesehen ist, dass das Arretierelement (15a) bei im Scharniertopf (6) angeordneter oder eingesetzter Dämpfvorrichtung (9) für die manuelle oder mit einem Werkzeug erfolgende Betätigung zugänglich ist.

## Claims

1. A damping device (9) for dampening a movement of a movably-mounted furniture part (3) or a movably-mounted furniture fitting component of a furniture fitting, comprising:
- a housing (12),
- a slider (13) configured to be moved, in particular displaced, relative to the housing (12),
- a fluid chamber (21) either arranged in the housing (12) or in the slider (13),
- a piston (22) arranged in the fluid chamber (21), wherein a damping action is produced by a relative movement between the fluid chamber (21) and the piston (22), and wherein the piston (22) adopts a pressed-in end position relative to the fluid chamber (21) at an end of a damping stroke,
- a locking device (15) having an arresting element (15a) configured to be actuated manually or with the aid of a tool for deactivating the damping action, wherein the relative position between the fluid chamber (21) and the piston (22) can be releasably locked by the arresting element (15a) in the pressed-in end position,
- wherein the housing (12) is provided with a recess (31) in which the arresting element (15a) is movably supported,
**characterized in that** the arresting element (15a) is passed through the recess (31), wherein the arresting element (15a) is configured as a linearly displaceable switch having at least two switching positions, wherein in a first switching position, the damping action of the damping device (9) is activated, and, in a second switching position, the damping action of the damping device (9) is deactivated.

2. The damping device according to claim 1, **characterized in that** the fluid chamber (21) is arranged in the slider (13).

3. The damping device according to claim 1 or 2, **characterized in that** the arresting element (15a) has precisely two switching positions.

4. The damping device according to one of the claims 1 to 3, **characterized in that** a fixing element (20) is provided for arresting the pressed-in end position, the fixing element (20) being configured to be moved by the arresting element (15a) in a direction, preferably exclusively, transverse, preferably substantially at a right angle, relative to the direction of the damping stroke, the fixing element (20) being configured to be locked to a further fixing element (19) arranged on the slider (13) in the pressed-in end position of the piston (22), wherein it is preferably provided that the arresting element (15a), together with the fixing element (20), has a one-piece configuration.

5. The damping device according to claim 4, **characterized in that** the arresting element (15a) has a portion configured to be actuated manually or with the aid of a tool, said portion being arranged on a first side of the recess (31), and the fixing element (20) is arranged on a second side of the recess (31).

6. The damping device according to claim 4 or 5, **characterized in that** the fixing element (20) has a substantially rigid configuration and the further fixing element (19) has a resilient configuration.

7. The damping device according to claim 6, **characterized in that** the arresting element (15a) has a deactivation position in which the damping action of the damping device (9) can be deactivated, wherein in the deactivating position of the arresting element (15a), the resilient fixing element (19) can be displaced over the rigid fixing element (20), wherein the resilient fixing element (19) is configured to be deformed against a force of its resilient action, and the resilient fixing element (19) can be fixed by its subsequent snapping back action relative to the rigid fixing element (20).

8. The damping device according to one of the claims 1 to 7, **characterized in that** a return mechanism (26) - preferably with at least one return spring - is provided for moving the piston (22) into an extended end position relative to the fluid chamber (21).

9. The damping device according to one of the claims 1 to 8, **characterized in that** the piston (22) is arranged so as to be stationary in the mounting position, and the fluid chamber (21) is displaceably supported relative to the stationary piston (22) when performing the damping stroke.

10. A furniture hinge (4) comprising a damping device (9) according to one of the claims 1 to 9.

11. The furniture hinge according to claim 10, **characterized in that** the furniture hinge (4) includes a carcass-side fitting member (5) and a hinge cup (6) for fixing to furniture parts (2, 3), the hinge cup (6) being hingedly connected to the carcass-side fitting member (5), wherein
- the damping device (9) is substantially entirely arranged within the hinge cup (6) in the mounting position,
or wherein
- the damping device (9) - when the fitting member (5) and the hinge cup (6) are already hingedly connected to one another - is configured to be inserted from above into the hinge cup (6) and can be arranged within the hinge cup (6), wherein the damping device (9) is configured to be connected to the hinge cup (6) by cooperating fastening means (11a, 11b) in that mounting position,
wherein it is preferably provided that the arresting element (15a) - when the damping device (9) is arranged or inserted in the hinge cup (6) - is accessible for the manual or for the tool-assisted actuation.

## Revendications

1. Dispositif d'amortissement (9) destiné à l'amortissement d'un mouvement d'une partie de meuble (3) supportée de façon mobile ou d'un composant de ferrure de meuble d'une ferrure de meuble supporté de façon mobile, comprenant :
- un boîtier (12),
- un coulisseau (13) mobile relativement au boîtier (12), en particulier pouvant coulisser,
- une chambre de fluide (21) qui est constituée soit dans le boîtier (12) soit dans le coulisseau (13),
- un piston (22) disposé dans la chambre de fluide (21), une action d'amortissement s'effectuant du fait d'un mouvement relatif entre la chambre de fluide (21) et le piston (22), et le piston (22) adoptant une position extrême enfoncée à l'extrémité de la course d'amortissement relativement à la chambre de fluide (21),
- un dispositif de verrouillage (15) avec un élément de blocage (15a) devant être actionné manuellement ou avec un outil pour la désactivation de l'action d'amortissement, la position relative entre la chambre de fluide (21) et le piston (22) pouvant, par l'élément de blocage (15a), être bloquée de façon détachable dans la position extrême enfoncée,
- le boîtier (12) étant muni d'un creux (31) dans lequel l'élément de blocage (15a) est supporté de façon mobile,
**caractérisé en ce que** l'élément de blocage (15a) pénètre dans le creux (31), l'élément de blocage (15a) étant constitué en tant que commutateur pouvant coulisser de façon linéaire avec au moins deux positions de commutation, l'action d'amortissement du dispositif d'amortissement (9) étant activée dans une première position de commutation, et l'action d'amortissement du dispositif d'amortissement (9) étant désactivée dans une deuxième position de commutation.

2. Dispositif d'amortissement selon la revendication 1, **caractérisé en ce que** la chambre de fluide (21) est constituée dans le coulisseau (13).

3. Dispositif d'amortissement selon la revendication 1 ou 2, **caractérisé en ce que** l'élément de blocage (15a) comporte précisément deux positions de commutation.

4. Dispositif d'amortissement selon l'une des revendications 1 à 3, **caractérisé en ce que**, pour le blocage de la position extrême enfoncée, il est prévu un élément d'immobilisation (20) qui peut être déplacé par l'élément de blocage (15a) relativement à la direction de la course d'amortissement, de préférence exclusivement transversalement, de préférence essentiellement à angle droit, l'élément d'immobilisation (20) pouvant être immobilisé dans la position extrême enfoncée du piston (22) avec un autre élément d'immobilisation (19) disposé sur le coulisseau (13), étant de préférence prévu que l'élément de blocage (15a) est constitué d'une seule pièce conjointement avec l'élément d'immobilisation (20).

5. Dispositif d'amortissement selon la revendication 4, **caractérisé en ce qu'**une partie de l'élément de blocage (15a) devant être activée manuellement ou avec un outil est disposée sur un premier côté du creux (31), et l'élément d'immobilisation (20) est disposé sur un deuxième côté du creux (31).

6. Dispositif d'amortissement selon la revendication 4 ou 5, **caractérisé en ce que** l'élément d'immobilisation (20) est constitué essentiellement de façon rigide, et l'autre élément d'immobilisation (19) est constitué de façon élastique.

7. Dispositif d'amortissement selon la revendication 6, **caractérisé en ce que** l'élément de blocage (15a) comporte une position de désactivation dans laquelle l'action d'amortissement du dispositif d'amortissement (9) peut être désactivée, l'élément d'immobilisation (19) élastique pouvant, dans la position de désactivation de l'élément de blocage (15a), être déplacé en passant pardessus l'élément d'immobilisation (20) rigide, l'élément d'immobilisation (19) élastique pouvant être tordu à l'encontre de la force de son action élastique, et l'élément d'immobilisation (19) élastique pouvant être immobilisé par son réenclenchement consécutif relativement à l'élément d'immobilisation (20) rigide.

8. Dispositif d'amortissement (9) selon l'une des revendications 1 à 7, **caractérisé en ce qu'**il est prévu un mécanisme de rappel (26) - de préférence avec au moins un ressort de rappel - par lequel le piston (22) peut être déplacé dans une position extrême sortie relativement à la chambre de fluide (21).

9. Dispositif d'amortissement selon l'une des revendications 1 à 8, **caractérisé en ce que** le piston (22) est disposé de façon fixe dans la position de montage, et **en ce que** la chambre de fluide (21) est supportée de façon coulissante lors de la course d'amortissement relativement au piston (22) fixe.

10. Charnière (4) de meuble avec un dispositif d'amortissement (9) selon l'une des revendications 1 à 9.

11. Charnière de meuble selon la revendication 10, **caractérisée en ce que** la charnière de meuble (4) comporte une partie de butée (5) côté corps et une coupelle de charnière (6) qui y est raccordée de façon articulée pour la fixation sur des parties de meuble (2, 3),
- le dispositif d'amortissement (9) étant, dans la position de montage, disposé essentiellement entièrement à l'intérieur de la coupelle de charnière (6),
ou
- le dispositif d'amortissement (9) - quand la partie de butée (5) et la coupelle de charnière (6) sont déjà raccordées d'une à l'autre de façon articulée - pouvant être introduit depuis le haut dans la coupelle de charnière (6) et pouvant être disposé à l'intérieur de la coupelle de charnière (6), le dispositif d'amortissement (9) pouvant être raccordé à la coupelle de charnière (6) dans cette position de montage par le biais de moyens de fixation (11a, 11b) coopérant mutuellement,
étant de préférence prévu que l'élément de blocage (15a) - quand le dispositif d'amortissement (9) est disposé ou introduit dans la coupelle de charnière (6) - est accessible pour l'actionnement intervenant manuellement ou avec un outil.
